# EUROPÄISCHE PATENTSCHRIFT

(11) **EP 0 262 390 B1**
(45) Veröffentlichungstag und Bekanntmachung des Hinweises auf die Patenterteilung: **04.03.1992**
(21) Anmeldenummer: 87112359.2
(22) Anmeldetag: 26.08.1987
(51) Int. Cl.: F23N 5/12

(54) **Verfahren zum Betreiben von Vormischbrennern und Vorrichtung zum Durchführen dieses Verfahrens**
Method to operate premixing burners, and device for carrying out this method
Procédé pour opérer des brûleurs à prémélange et dispositif d'exécution de ce procédé

(30) Priorität: 04.09.1986 DE 3630177
(43) Veröffentlichungstag der Anmeldung: 06.04.1988
(73) Patentinhaber: Ruhrgas Aktiengesellschaft, 45117 Essen (DE)
(72) Erfinder: Altemark, Detlef, Dr. Ing., D-4270 Dorsten (DE); Hess, Robert, Dr. Ing., D-4300 Essen (DE)
(74) Vertreter: Zenz, Joachim Klaus, Dipl.-Ing.

(56) Entgegenhaltungen:
- EP-A- 0 021 035
- EP-A- 0 071 067
- EP-A- 0 146 690
- NL-A- 8 403 840
- US-A- 3 155 145
- PATENT ABSTRACTS OF JAPAN, Band 3, Nr. 53 (M-58), 8. Mai 1979; & JP-A-54 30 537 (HITACHI NETSUKIGU K.K.) 03.07.1979
- PATENT ABSTRACTS OF JAPAN, Band 9, Nr. 172 (M-397)[1895], 17. July 1985; & JP-A-60 44 724 (MATSUSHITA DENKI SANGYO K.K.) 09.03.1985
- PATENT ABSTRACTS OF JAPAN, Band 9, Nr. 55 (M-362)[1778], 09. März 1985; & JP-A-59 189 216 (MATSUSHITA DENKI SANGYO K.K.) 26.10.1984
- PATENT ABSTRACTS OF JAPAN, Band 9, Nr. 187 (M-401)[1910], 3. August 1985; & JP-A-60 53 716 (ISEKI NOKI K.K.) 27.03.1985
- PATENT ABSTRACTS OF JAPAN, Band 9, Nr. 209 (M-407)[1932], 27. August 1985; & JP-A-60 69 428 (BABCOCK HITACHI K.K.) 20.04.1985
- PATENT ABSTRACTS OF JAPAN, Band 9, Nr. 135 (M-386)[1858], 11. Juni 1985; & JP-A-60 16 218 (RINNAI K.K.) 28.01.1985
- PATENT ABSTRACTS OF JAPAN, Band 7, Nr. 199 (M-240)[1344], 3. September 1983; & JP-A-58 99 613 (MITSUBISHI JUKOGYO K.K.) 14.06.1983
- PATENT ABSTRACTS OF JAPAN, Band 7, Nr. 112 (M-215)[1257], 17. May 1983; & JP-A-58 33 025 (MATSUSHITA DENKI SANGYO K.K.) 26.02.1983

## Beschreibung

Die Erfindung betrifft ein Verfahren zum Betreiben von Vormischbrennern unter normalem oder erhöhtem Druck bei dem ein gas- oder dampfförmiger Brennstoff und Verbrennungsluft vorzugsweise mit Kühlgas in einer Mischkammer gemischt und nachfolgend in einer Brennkammer unter Bildung einer Flamme zur Reaktion gebracht werden, und bei dem die Verbrennung mit niedriger Flammentemperatur und damit Flammengeschwindigkeit durchgeführt wird.

Bei der Verbrennung gasförmiger oder flüssiger Brennstoffe entstehen bekanntlich Stickstoffoxide (NOₓ) im Abgas, die sowohl unter dem Gesichtspunkt der Luftverunreinigung, als auch unter dem Gesichtspunkt der Beeinträchtigung von mit Brennerabgasen in Berührung kommendem Behandlungsgut unerwünscht sind. NOₓ bildet sich hauptsächlich einerseits aus dem im Brennstoff gebundenen Stickstoff und andererseits thermisch aus freiem Stickstoff, der in der Luft und u.U. außerdem in bestimmten Brennstoffen, z.B. in Erdgas enthalten ist. Die thermische NOₓ-Bildung tritt vor allem bei hohen Verbrennungstemperaturen, bei Erdgas beispielsweise ab ca. 1600°C auf.

Aus der EP-B-00 21 035 ist ein gattungsgemaßes Verfahren bekannt, mit dem gas- oder dampfförmige Brennstoffe so verbrannt werden können, daß einerseits eine vollständige Verbrennung bei niedrigen Verbrennungstemperaturen unter Bildung von Abgasen mit extrem niedrigen NOₓ-Gehalten stattfindet, andererseits aber auch die Flamme über einen großen Leistungsbereich, inbesondere bei hohen spezifischen Leistungen stabil gehalten werden kann. Dies gelingt nach dem bekannten Verfahren durch Anwendung eines Kühlgases, das die Flammentemperatur vermindert und dennoch eine stabile Verbrennung zuläßt, bei gleichzeitiger Anwendung einer besonderen Flammengestaltung bei der Verbrennung des Gemisches und bei Abschirmung der Flamme bis zu deren vollständigen Ausbrand gegenüber äußeren Fremdgasen und äußeren Temperatureinflüssen.

Aus der NL-A-8 403 840 ist eine Vorrichtung zur Regelung eines Brenngas/Luftverhältnisses beim Betrieb eines Brenners eines Gaskessels bekannt, bei der mit Hilfe eines Flammenionisationsdetektors der Ionisationsstrom gemessen und das Brenngas/Luft-Verhältnis dem höchsten Ionisationsstrom entsprechend geregelt wird. Während des normalen Brennerbetriebs wird daher der Brenner im wesentlichen nahe des stöchiometrischen Punktes gehalten, was dem Bereich des maximalen Ionisationsstroms entspricht.

Der Erfindung liegt die Aufgabe zugrunde, eine stabile Verbrennung bei minimaler NOₓ-Emission des Vormischbrenners in allen Brennerlastbereichen rasch und mit geringem Aufwand einzustellen.

Bei der Lösung dieser Aufgabe geht die Erfindung von der Erkenntnis aus, daß bei der aus der EP-B-0021035 bekannten Einhaltung der Randbedingungen für eine homogene Flammenentwicklung am Brenner die Eigenschaftwerte der Flamme selbst die besten und raschesten Rückschlüsse auf die Verbrennung, insbesondere die angestrebte schadstoffarme Verbrennung zulassen und daher als Regelgrößen besonders geeignet sind.

Die Erfindung sieht daher zur Lösung der ihr zugrundeliegenden Aufgabe vor, daß die Flammenstabilitätsgrenze bei einer Luftzahl λ>1 ermittelt wird; daß wenigstens eine für den Abstand der Flamme von der Flammenstabilitätsgrenze charakteristische Größe (Flammeneigenschaft) an oder in der Brennerflamme überwacht oder gemessen und als Regelgröße zur Regelung des Mengenstroms mindestens einer der der Mischkammer zugeführten Gemischkomponenten derart verwendet wird, daß die Verbrennung möglichst nahe an der Flammenstabilitätsgrenze abläuft. Die Auswahl des Mediums, also Brennstoff, Verbrennungsluft oder Kühlgas, dessen Mengenstrom durch die Regelung beeinflußt wird, richtet sich nach dem Anwendungsbereich des Brenners. Die angestrebte Annäherung der Verbrennung an die Flammenstabilitätsgrenze ist über eine Flammeneigenschaft am besten und raschesten zu überwachen, so daß die Verwendung der Flammeneigenschaft als Regelgröße für die Einwirkung auf das Mengenverhältnis der Gemischmedien eine reaktionsschnelle Regelung gewährleistet.

Die Erfindung macht die Betriebsweise des Brenners unabhängig von
a) der Teillaststufe des Brenners;
b) der Änderung der Brennstoffzusammensetzung (ggf. in Verbindung mit einer λ-Regelung);
c) von Temperatur- und Druckänderungen in den dem Brenner zugeführten Medienströmen (z.B. Brenngas, Luft, Kühlgas) und
d) dem Druck in der Brennkammer.

Als für den Abstand der Flamme von der Flammenstabilätsgrenze charakteristische Größen, die erfindungsgemäß überwacht und als Regelgröße verwendet werden, kommen die folgenden Flammeneigenschaften in Betracht: Der Ionisationsstrom, Druckpulsationen, Temperaturen und UV-Strahlung der Flamme.

Der Ionisationsstrom der Flamme hat sich als die vorteilhafteste Regelgröße erwiesen, da er Änderungen in der Flamme ohne Zeitverzögerung folgt, schnell erfaßbar und sowohl lokal in Form einer Punktmessung als auch integral über einen bestimmten Bereich einfach meßbar ist. Der Ionisationsstrom kann entweder - bei vorhandener Ionisationsüberwachung des Brenners - an der Flammenüberwachungseinrichtung oder mittels wenigstens eines separaten Elektrodenpaares abgegriffen werden, wobei die Masse-Elektrode (Kathode) Teil des Brenners sein kann. Der Ionisationsstrom kann aber auch mittels einer Vielzahl speziell angeordneter Elektroden oder Elektrodenpaare erfaßt werden.

Durch die Modulation, also systematische Veränderung des Brennstoff/Verbrennungsluft ggf. Kühlgas-Mischungsverhältnisses an der Flammenstabilitätsgrenze kann das Signal zur Ermittlung der Flammenstabilitätsgrenze verbessert werden.

Sofern der Brenner nicht mit Luftüberschuß, sondern mit einem anderen Kühlgas, z.B. Abgas, betrieben wird, ist ggf. eine λ-Regelung als Folgeregelung vorgesehen.

Vorteilhafte Ausgestaltungen der Erfindung sind in den Unteransprüchen gekennzeichnet.

Die Vorrichtung zum Durchführen des erfindungsgemäßen Verfahrens weist einen Vormischbrenner mit einer Mischkammer für Gemischkomponenten und eine nachgeordnete Brennkammer auf und ist gekennzeichnet durch mindestens einen in der Brennkammer angeordneten Meßwertaufnehmer zum Messen einer für den Abstand der Flamme von der Flammenstabilitätsgrenze charakteristischen Größe (Flammeneigenschaft), mindestens ein Stellglied zum Einstellen des Mengenstroms mindestens einer der Vormischkammer zugeführten Gemischkomponente sowie einen Regler, der ein Regelsignal für das Stellglied in Abhängigkeit von dem Meßsignal derart erzeugt, daß die Verbrennung in der Brennkammer möglichst nahe an der (überstoichiometrischen) Flammenstabilitätsgrenze abläuft.

Die überraschende Erkenntnis, daß die Regelung eines nahe an der Flammenstabilitätsgrenze betriebenen Brenners durch Messung eines Eigenschaftswertes der Flamme des Brenners und einen von der Meßgröße abhängigen Eingriff in die Größe mindestens eines Mengenstromes der Gemischkomponenten möglich ist, wird anhand der Figuren 1 bis 3 am bevorzugten Beispiel der Ionisationsstrommessung näher erläutert.

In Figur 1 ist der Mittelwert des in Abhängigkeit von der Luftzahl λ in der Flamme eines überstöchiometrisch vormischenden Brenners gemessenen Ionisationsstromes I dargestellt. Die charakterististischen Schwankungen des Ionisationsstromes sind durch entsprechende Dämpfung unterdrückt. Der Mittelwert I̅ des Ionisationsstromes nimmt bei einer Luftzahl λ>1 zunächst nur wenig, dann aber zunehmend stark ab und erreicht den Wert 0, wenn die Luftzahl λ die Flammenstabilitätsgrenze erreicht. Der Mittelwert des Ionisationsstromes ändert sich nahe der Flammenstabilitätsgrenze bei vergleichsweise kleinen Änderungen der Luftzahl λ also sehr stark und ist deshalb als Regelgröße für einen möglichst nahe der Flammenstabilitätsgrenze zu betreibenden Brenner besonders geeignet. Der in der Figur 1 dargestellte Sollwert ist lediglich beispielhaft eingezeichnet.

Anstelle des Mittelwertes des Ionisationsstromes der Flamme kann aber auch die Amplitude der Ionisationsstromschwankungen der Flamme (Figur 2) überwacht werden. Bei Annäherung an die Flammenstabilitätsgrenze des Brenners schwankt der Ionisationsstrom nämlich zunehmend um den abnehmenden Mittelwert.

Daher ist die Amplitude der Ionisationsstromschwankungen ebenfalls als Regelgröße für einen nahe der Flammenstabilitätsgrenze betriebenen Brenner geeignet. In diesem Fall wird das Meßsignal, der Ionisationsstrom I, also ungedämpft verarbeitet. In ähnlicher Weise wie die Amplitude ändert sich auch das Frequenzspektrum der Ionisationsstromschwankungen in der Flamme, je näher man sich an der Flammenstabilitätsgrenze befindet. Daher ist auch das Frequenzspektrum der Ionisationsstromschwankungen in der Flamme als Regelgröße geeignet.

Eine erfindungsgemäße Vorrichtung zum Durchführen des Verfahrens ist in Figur 3 schematisch dargestellt : Ein au er EP-B-0 021 035 bekannter Vormischbrenner 1 weist ein Mischrohr 2 auf, in dem Brennstoff 3, Verbrennungsluft 4 und Kühlgas 5 zu einem homogenen Gasgemisch gemischt werden. An das Mischrohr 2 schließt ein konisch erweiterter Brennerkopf 6 mit einer Brennerplatte 7 an, die eine große Hauptflammen-Bohrung 8 und in konzentrischen Kreisen um die Bohrung 8 angeordnete kleine Bohrungen 9 aufweist. An die Brennerplatte 7 schließt sich eine Vorbrennkammer mit dem Brennermund 10 an, der mit einer die Flamme 11 abschirmenden Flammenschutzhülle 12 verbunden ist. In der Flamme 11 ist eine Elektrode 13 angeordnet, die z.B. zusammen mit einer an der Brennerwand angeordneten Elektrode 14 ein Elektrodenpaar zur Messung des Ionisationsstromes der Flamme 1 bildet.

Die Elektroden 13 und 14 sind mit einem Meßumformer 15 verbunden, dessen Ausgangssignal als Regelgröße einem Regler 16 zugeführt wird. Der Regler 16 setzt die Regelgröße über die Stellglieder 17, 18, 19 in geeignete Änderungen der Mengenströme der Gemischkomponenten 3, 4, 5 derart um, daß eine Verbrennung möglichst nahe an der Stabilitätsgrenze der Flamme 11 stattfindet.

Die Erfindung gewährleistet daher eine leise, zuverlässige und schadstoffarme Verbrennung über einen großen Leistungsbereich, wobei die Erhaltung der Flamme nahe der Stabilitätsgrenze zuverlässig gewährleistet ist.

## Patentansprüche

1. Verfahren zum Betreiben von Vormischbrennern unter normalem oder erhöhtem Druck, bei dem ein gas- oder dampfförmiger Brennstoff und Verbrennungsluft vorzugsweise zusammen mit Kühlgas in einer Mischkammer gemischt und nachfolgend in einer Brennkammer unter Bildung einer Flamme zur Reaktion gebracht werden, und bei dem die Verbrennung mit niedriger Flammentemperatur und damit Flammengeschwindigkeit durchgeführt wird, **dadurch gekennzeichnet,**
daß die Flammenstabilitätsgrenze bei einer Luftzahl λ>1 ermittelt wird;
daß wenigstens eine für den Abstand der Flamme von der Flammenstabilitätsgrenze charakteristische Größe (Flammeneigenschaft) an oder in der Brennerflamme überwacht oder gemessen und als Regelgröße zur Regelung des Mengenstroms mindestens einer der der Mischkammer zugeführten Gemischkomponenten derart verwendet wird, daß die Verbrennung möglichst nahe an der Flammenstabilitätsgrenze abläuft.

2. Verfahren nach Anspruch 1, dadurch gekennzeichnet, daß der Ionisationsstrom der Flamme gemessen und aus dem Ionisationsstrom ein Regelsignal zur Regelung des Mengenstroms abgeleitet wird.

3. Verfahren nach Anspruch 2, dadurch gekennzeichnet, daß der Mittelwert des Ionisationsstromes der Flamme zur Regelung des Mengenstroms verwendet wird.

4. Verfahren nach Anspruch 2, dadurch gekennzeichnet, daß die Amplitude der Ionisationsstromschwankungen der Flamme bestimmt und als Regelgröße zur Regelung des Mengenstroms verwendet wird.

5. Verfahren nach Anspruch 2, dadurch gekennzeichnet, daß das Frequenzspektrum der Ionisationsstromschwankungen der Flamme bestimmt und als Regelgröße zur Regelung des Mengenstroms verwendet wird.

6. Verfahren nach einem der Ansprüche 2 bis 5, dadurch gekennzeichnet, daß der Ionisationsstrom an einer Ionisationsüberwachungsvorrichtung des Brenners abgegriffen wird.

7. Verfahren nach einem der Ansprüche 2 bis 5, dadurch gekennzeichnet, daß der Ionisationsstrom eines in der Brennkammer angeordneten Elektrodenpaares gemessen wird.

8. Verfahren nach einem der Ansprüche 2 bis 5, dadurch gekennzeichnet, daß der Ionisationsstrom mittels mehrerer in der Brennkammer verteilter Elektroden oder Elektrodenpaare gemessen wird.

9. Verfahren nach Anspruch 1, dadurch gekennzeichnet, daß die Druckpulsationen der Flamme gemessen und als Regelsignal zur Regelung des Mengenstroms verwendet werden.

10. Verfahren nach Anspruch 1 , dadurch gekennzeichnet, daß die Flammentemperatur gemessen und als Regelsignal zur Regelung des Mengenstroms verwendet wird.

11. Verfahren nach Anspruch 1, dadurch gekennzeichnet, daß die UV-Strahlung der Flamme gemessen und als Regelsignal zur Regelung des Mengenstroms verwendet wird.

12. Verfahren nach einem der Ansprüche 1 bis 11, dadurch gekennzeichnet, daß mindestens einer der aufgrund des Meßsignales nicht geregelten Mengenströme in Abhängigkeit von der Änderung des aufgrund des Meßsignales geänderten Mengenstromes folge-geregelt wird.

13. Verfahren nach einem der Ansprüche 1 bis 12, dadurch gekennzeichnet, daß zur Ermittlung des Signals der Flammenstabilitätsgrenze das Brennstoff/Verbrennungsluft/Kühlgas-Mischungsverhaltnis moduliert wird.

14. Vorrichtung zum Durchführen des Verfahrens nach einem der Ansprüche 1 bis 13, bestehend aus einem Vormischbrenner (1) mit einer Mischkammer (2) für Gemischkomponenten und einer nachgeordneten Brennkammer (10, 12), gekennzeichnet durch mindestens einen in der Brennkammer angeordneten Meßwertaufnehmer (13, 14) zum Messen einer für den Abstand der Flamme von der Flammenstabilitätsgrenze charakteristischen Größe (Flammeneigenschaft), mindestens ein Stellglied (17, 18, 19) zum Einstellen des Mengenstromes mindestens einer der Vormischkammer (2) zugeführten Gemischkomponente sowie einen Regler (16), der ein Regelsignal für das Stellglied in Abhängigkeit von dem Meßsignal derart erzeugt daß die Verbrennung in der Brennerkammer (10, 12) bei einer Luftzahl λ>1 moglichst nahe an der Flammenstabilitätsgrenze abläuft.

## Claims

1. A method of operating pre-mixed burners at or above atmospheric pressure by blending a gaseous or vaporized fuel and combustion air preferably together with a cooling gas in a mixer and reacting the mixture so produced in a downstream combustion chamber, a flame forming during said reaction, the temperature and hence the speed of said flame being low during said combustion, characterized in that the limit of flame stability is determined at an air factor of λ > 1, that at least one characteristic (flame property) of the closeness of said flame to the limit of flame stability is supervised or measured near to or in the burner flame and employed as a control variable to control the rate of flow of at least one of the mixture components flowing to said mixer for combustion to be as close as possible to said limit of flow stability.

2. A method according to claim 1 characterized in that the ionization current of said flame is measured and a signal is derived from said ionization current for flow rate control.

3. A method according to claim 2 characterized in that the mean of said ionization current is employed for said flow rate control.

4. A method according to claim 2 characterized in that the amplitude of the variations of said ionization current is determined and employed as a control variable for said flow rate control.

5. A method according to claim 2 characterized in that the frequency spectrum of the variations of said ionization current is determined and employed as a control variable for said flow rate control.

6. A method according to any one of claims 2 through 5 characterized in that the ionization current is picked up from a burner flame ionization detection device.

7. A method according to any one of claims 2 to 5 characterized in that the ionization current is measured by a pair of electrodes arranged in said combustion chamber.

8. A method according to any one of claims 2 to 5 characterized in that the ionization current is measured by several electrodes or pairs of electrodes arranged in said combustion chamber.

9. A method according to claim 1 characterized in that the pressure variations of said flame are measured and are employed as a signal for said flow rate control.

10. A method according to claim 1 characterized in that the flame temperature is measured and employed as a signal for said flow rate control.

11. A method according to claim 1 characterized in that the ultraviolet radiation of said flame is measured and employed as a signal for said flow rate control.

12. A method according to any one of claims 1 through 11 characterized in that at least one of said rates of flow not controlled as a function of said control variable is cascade-controlled as a function of the change in the flow rate controlled as a function of said control variable.

13. A method according to any one of claims 1 through 12 characterized in that the ratio at which said fuel, said combustion air and said cooling gas are blended is modulated to determine the signal representing said limit of flame stability.

14. A device to carry out the method according to any one of the claims 1 through 13 comprising a premixed burner (1) with a mixer (2) for blending the mixture components and a downstream combustion chamber (10, 12), characterized in that at least one pick-up (13, 14) is provided in said combustion chamber to measure a characteristic (flame property) of the closeness of said flame to the limit of flame stability, at least one control element (17, 18, 19) is provided to control the flow rate of at least one of the mixture components flowing to said mixer (2) and a controller (16) is provided for generating a control signal for controlling said control element as a function of said signal so that combustion in said combustion chamber (10, 12) at an air factor of λ > 1 is carried out as close as possible to said limit of flame stability.

## Revendications

1. Procédé pour opérer des brûleurs à prémélange à la pression atmosphérique ou supérieure où un combustible gazeux ou vaporisé et l'air de combustion sont mélangés de préférence avec un gaz de refroidissement dans une chambre de mélange et le mélange ainsi constitué réagi en formant une flamme dans une chambre de combustion aval, la combustion s'effectuant à basse température de flamme et, par conséquent, basse vitesse de la flamme, caractérisé par le fait que la limite de stabilité de la flamme est déterminée à un facteur d'air supérieur à 1, qu'au moins une propreté de la flamme caractéristique pour la proximité de la flamme de la limite de stabilité de la flamme est surveillée ou mesurée, et que la variable ainsi surveillée ou mesurée est utilisée pour régler le débit d'au moins d'un des composants du mélange s'écoulant vers la chambre de mélange de la sorte que la combustion s'effectue le plus proche possible de la limite de stabilité de la flamme.

2. Procédé selon la revendication 1, caractérisé par le fait que le courant d'ionisation de la flamme est mesuré et utilisé pour générer un signal pour le réglage du débit.

3. Procédé selon la revendication 2, caractérisé par le fait que la valeure moyenne du courant d'ionisation de la flamme est utilisée pour le réglage du débit.

4. Procédé selon la revendication 2, caractérisé par le fait que l'amplitude des variations du courant d'ionisation de la flamme est déterminée et utilisée pour le réglage du débit.

5. Procédé selon la revendication 2, caractérisé par le fait que le spectre de fréquence des variations du courant d'ionisation de la flamme est déterminé et utilisé pour le réglage du débit.

6. Procédé selon l'une quelconque des revendications 2 à 5, caractérisé par le fait que le courant d'ionisation est prévelvé d'un dispositif de détection à ionisation de flamme du brûleur.

7. Procédé selon l'une quelconque des revendications 2 à 5, caractérisé par le fait que le courant d'ionisation est mesuré par une paire d'électrodes disposée dans la chambre de combustion.

8. Procédé selon l'une quelconque des revendications 2 à 5, caractérisé par le fait que le courant d'ionisation est mesuré par plusieurs électrodes ou paires d'électrodes disposées dans la chambre de combustion.

9. Procédé selon la revendication 1, caractérisé par le fait que les variations de la pression de la flamme sont mesurées et utilisées pour le réglage du débit.

10. Procédé selon la revendication 1, caractérisé par le fait que la température de la flamme est mesurée et utilisée pour le réglage du débit.

11. Procédé selon la revendication 1, caractérisé par le fait que le rayonnement UV de la flamme est mesuré et utilisé pour le réglage du débit.

12. Procédé selon l'une quelconque des revendications 1 à 11, caractérisé par le fait qu'au moins un des débits non réglés par le signal de réglage est réglé en cascade en fonction du débit du composant réglé par le signale de réglage.

13. Procédé selon l'une quelconque des revendications 1 à 12, caractérisé par le fait que le rapport de mélange du combustible, de l'air de combustion et du gaz de refroidissement est modulé pour déterminer le signal de la limite de stabilité de la flamme.

14. Dispositif d'exécution du procédé selon l'une quelconque des revendications 1 à 13, comprenant un brûleur à prémélange (1) avec une chambre de mélange (2) pour les composants du mélange à brûler et une chambre de combustion aval (10, 12), caractérisé par au moins un capteur (13, 14) disposé dans la chambre de combustion pour mesurer une propreté de la flamme caractéristique pour la proximité de la flamme de la limite de stabilité de la flamme, au moins un organe de réglage, (17, 18, 19) pour régler le débit d'au moins un des composants de mélange s'écoulant vers la chambre de mélange (2), et par un régulateur (16) pour la génération d'un signal réglant ledit organe de réglage en fonction dudit signal de la sorte que la combustion dans ladite chambre de combustion (10, 12) à un facteur d'air supérieur à 1 s'effectue le plus proche possible de la limite de stabilité de la flamme.
